# EUROPÄISCHE PATENTSCHRIFT

(11) **EP 0 578 161 B1**
(45) Veröffentlichungstag und Bekanntmachung des Hinweises auf die Patenterteilung: **06.03.1996**
(21) Anmeldenummer: 93110692.6
(22) Anmeldetag: 05.07.1993
(51) Int. Cl.: B41F 9/18

(54) **Druckelement für eine Rotationsdruckmaschine mit mehreren Aufnahmewagen für einen Druckzylinder**
Printing element for a rotary printing machine with a plurality of carriages for a cylinder
Elément d'impression pour rotative d'impression avec plusieurs chariots porte-cylindre

(30) Priorität: 10.07.1992 IT MI921684
(43) Veröffentlichungstag der Anmeldung: 12.01.1994
(73) Patentinhaber: OFFICINE MECCANICHE GIOVANNI CERUTTI S.p.A., I-15033 Casale Monferrato Alessandria (IT)
(72) Erfinder: Forno, Mario, I-15033 Casale Monferrato (IT)
(74) Vertreter: Mayer, Hans Benno, Dipl.-Ing.

(56) Entgegenhaltungen:
- DE-A- 1 937 986
- FR-A- 2 637 222
- GB-A- 647 613

## Beschreibung

Die vorstehende Erfindung betrifft ein Druckelement fuer eine Rotationsdruckmaschine, die mit mehreren Wagen ausgeruestet ist, wobei jeder Wagen einen Druckzylinder aufnimmt. Eine solche Vorrichtung wird beispielsweise in der Druckschrift FR-A-2637222 beschrieben.

Es ist bekannt, dass auch in Rotationsdruckmaschinen die Bestrebung besteht, die Totzeiten zu vermeiden, die z.B. aufgrund eines Maschinenstillstandes waehrend eines Austauschvorganges der Aufnahmewagen fuer die Druckzylinder waehrend des Fertigungswechsels auftreten.

Geht man davon aus, dass die Auflagengroesse bei Druckerzeugnissen, die in einer Rotationsdruckmaschine hergestellt werden, die Tendenz hat, pro Auflage geringer zu werden, so wird verstaendlich, dass haeufige Produktionsunterbrechungen der Rotationsdruckmaschine, die fuer den Austausch der Zylinderaufnahmewagen, der Farbauftragsvorrichtung, sowie des Druckzylinders zu einer wesentlichen Zunahme der Maschinenstillstandszeiten fuehren. Es ist dem Fachmann auch bekannt, dass zum Austausch eines Aufnahmewagens fuer den Druckzylinder zusaetzliche Arbeitsvorgaenge durchzufuehren sind, die z.B. in einem Anhalten der Papierbahn oder einem Anheben der Anpressrolle zu sehen sind. Die Anpressrolle hat die Aufgabe, die Papierbahn waehrend des Druckvorganges gegen den mit einer Druckplatte versehenen Zylinder zu pressen.

Im Nachgang an die Ausfuehrung dieser und anderer zusaetzlicher Arbeitsvorgaenge wird es moeglich sein, den Wagen zur Aufnahme der Druckzylinders aus dem zugeordneten Druckelement zu entnehmen, um im Anschluss daran einen neuen Wagen mit einem neuen Druckzylinder einzufahren.

Des weiteren ist es erforderlich, im voraus den Aufnahmewagen fuer die durchzufuehrenden Druckvorgaenge vorzubereiten und nach Einfahren des Wagens den neuen Druckzylinder auf die gewuenschte Arbeitsgeschwindigkeit hochzufahren, um im Anschluss daran ein Absenken der Anpressrolle vorzunehmen, um die sich in Bewegung befindliche Papierbahn auf den neuen Druckzylinder zu pressen und einen Druckvorgang fuer eine neue Auflage einzuleiten.

Um bei einem Wechsel der Auflage all die beschriebenen Vorgaenge fuer eine Vielzahl von Druckelementen durchzufuehren, ist es in der Praxis notwendig, die gesamte Rotationsdruckmaschine anzuhalten, was zu einer Stillstandzeit der Druckmaschine ueber einen laengeren Zeitraum fuehrt, demzufolge sinkt der Leistungsgrad der Druckmaschine erheblich.

Es ist Aufgabe der vorstehenden Erfindung die Nachteile des Standes der Technik zu vermeiden und ein Druckelement vorzuschlagen, das es ermoeglicht, von der Verwendung eines Druckzylinders auf einen zweiten Druckzylinder automatisch zu wechseln, wobei dieser Vorgang ohne die Notwendigkeit einer Unterbrechung der Rotationsdruckmaschine erfolgen kann.

Erfindungsgemaess wird diese Aufgabe durch ein Druckelement geloest, das mehrere Druckzylinderaufnahmewagen in Arbeitsstellung aufnimmt und sich dadurch kennzeichnet, dass die Anpressrolle, mit der die Papierbahn gegen einen sich in Drehung befindlichen Druckzylinder gepresst wird, an jedem Ende von einem verfahrbaren Schlitten aufgenommen wird, der in seiner Lage einstellbar in einer vertikalen Ebene verfahrbar ist und dass jeder Schlitten von einem Wagen aufgenommen ist, der in seiner Lage einstellbar entlang waagerechter Fuehrungsschienen verfahrbar ist, die mit den Seitenteilen des Druckelements verbunden sind.

Mit einem Druckelement, das diese Merkmale aufweist, ist es moeglich, zum Bedrucken einer ersten Auflage den in einem ersten Aufnahmewagen gelagerten Druckzylinder zu verwenden.

Soll die Fertigung umgestellt werden, so wird in der Maschine der zweite Druckzylinderaufnahmewagen fuer den folgenden Druckvorgang vorbereitet in der Weise, dass der zweite Druckzylinder bereits in Drehbewegung versetzt wird, um die fuer die zukuenftige Produktion notwendige Drehgeschwindigkeit zu erreichen. Gleichzeitig erfolgt ein Aufbereiten der Farbauftragsvorrichtung, ferner erfolgt ein Einstellen der Rakeleinrichtung.

In dem Moment, in dem der in Wartestellung angeordnete zweite Druckzylinder fuer den Druck einer neuen Auflage eingesetzt werden soll, erfolgt ein Anheben der in einer senkrechten Ebene verfahrbaren Anpressrolle, gleichzeitig erfolgt ein horizontales Verfahren des Wagens der die Anpressrolle aufnimmt, bis sich diese ueber dem Druckzylinder des zweiten Aufnahmewagens befindet. Im Anschluss daran erfolgt ein Abfahren des Schlittens, um die Papierbahn durch die Anpressrolle erneut gegen den zweiten Druck- zylinder der fuer den neuen Druckvorgang zur Verfuegung steht, zu pressen.

Waehrend dieses Fertigungswechsels, Vorgang, der mit erheblicher Geschwindigkeit erfolgt, wird die Bewegung der Papierbahn nicht unterbrochen und es tritt praktisch keine Maschinenstillstandzeit ein. Es koennen dadurch schwerwiegende technische Nachteile vermieden werden, die z.B. in einem Reissen der Papierbahn zu sehen sind, das haeufig waehrend eines Wiederhochfahrens einer Rotationsdruckmaschine eintritt.

Der erste Aufnahmewagen des Druckzylinders, der jetzt nicht mehr im Einsatz steht, kann aus dem Druckelement ausgefahren werden und durch einen dritten Aufnahmewagen fuer einen Druckzylinder, der bereits fuer den Druck einer nachfolgenden Auflage ausgeruestet ist, ersetzt zu werden.

Der Erfindungsgegenstand wird nun genauer beschrieben und anhand eines Ausfuehrungsbeispieles in den Zeichnungen dargestellt. Es zeigen:
Fig. 1 ein Druckelement in Vorderansicht, mit zwei Druckzylinderaufnahmewagen und einer Vorrichtung zum Verfahren der Anpressrolle,
Fig. 2 in Vorderansicht die Vorrichtung zum Verfahren der Anpressrolle in einer Zwischenstellung,
Fig. 3 in Vorderansicht das Druckelement mit der Anpressrolle im Zusammenwirken mit einem zweiten Zylinder, waehrend der Aufnahmewagen des ersten Zylinders bereits ausgefahren wurde,
Fig. 4 die Verschiebevorrichtung der Anpressrolle und den Druckzylinder im Querschnitt gemaess der Linie IV-IV der Fig. 1.

Wie der Fig. 1 zu entnehmen ist, weist das gesamthaft mit 1 gekennzeichnete Druckelement im unteren Teil eine Ausnehmung 2 auf, die unter Verwendung von Praezisionsfuehrungen 3, Wagen 4 und 5 aufnimmt, die mit Laufrollen 6 und 7 ausgeruestet sind.

Jeder Wagen ist mit einem Druckzylinder 8 bzw. 9 ausgeruestet, sowie mit einer Farbauftragsvorrichtung 10 bzw. 11 und einer Rakeleinrichtung 12 bzw. 13.

Wie schematisch in den Zeichnungen dargestellt ist, sind an beiden Seitenteilen des Druckelementes 1, ueber der Ausnehmung 2 zur Aufnahme der Wagen 4 und 5 der Druckzylinder 8, 9, parallele Fuehrungsschienen vorgesehen, die gesamthaft mit 30 gekennzeichnet sind. Die Fuehrungsschienen 30, sind horizontal angeordnet und nehmen einen verfahrbaren Wagen 31 auf, der mit einer Praezisionsantriebsspindel 32, in vorteilhafter Weise einer Kugelumlaufspindel, wirkverbunden ist, um damit ein Verfahren und Positionieren des Wagens 31 mit hoher Genauigkeit zu ermoeglichen. Die Spindel 32 wird ueber einen Motor 33, in vorteilhafter Weise einen steuerbaren Gleichstrommotor, angetrieben.

Auch koennte das Verschieben des Wagens 31 unter Zuhilfenahme von einer oder mehreren Kolbenzylindereinheiten erfolgen, die zu diesem Zwecke mit dem verfahrbaren Wagen und dem Rahmen der Maschine wirkverbunden sind. In diesem Fall wird die genaue Lage des Wagens 31 unter Zuhilfenahme von Anschlaegen, in vorteilhafter Weise in ihrer Lage einstellbaren Anschlaegen, bewerkstelligt.

Es hat sich als vorteilhaft erwiesen, dass die mit dem Zylinder 8 bzw. dem Zylinder 9 zu bedruckende Papierbahn 39 am Einlauf des Druckelementes ueber eine Rolle 100 gefuehrt wird. In vorteilhafter Weise ist auch eine Taenzerrolle 1 vorgesehen, die verschwenkbar gelagert ist, um einen Ausgleich im Zug, dem die Papierbahn 39 aus gesetzt ist, waehrend des Verfahrens des Wagens 31 laengs der Fuehrungsschienen 30 zu ermoeglichen.

Jeder Wagen 31 weist senkrecht angeordnete Gleitschienen 34 und 35 auf, die praezise Parallelfuehrungen fuer einen Schlitten 36 bilden, der eine Anpressrolle 40 sowie Rollen 37 und 38 fuer die Fuehrung der Papierbahn 39 aufnimmt.

Unter Zuhilfenahme der Anpressrolle 40 wird die Papierbahn 39 in bekannter Weise gegen den zugeordneten Druckzylinder bzw. 9 gepresst.

Das Oberteil des Wagens 31 nimmt einen Antriebsmotor 41 auf, in vorteilhafter Weise einen steuerbaren Motor, der ueber einen Winkeltrieb 42 eine Gewindespindel 43 antreibt, die mit dem Koerper des Schlittens 36 wirkverbunden ist.

Die Gewindespindel 43 ist unter Zwischenschaltung eines Verbindungsstueckes 44 mit einer Kolbenzylindereinheit 45 verbunden, durch die der Schlitten 36 rasch in eine Hub- bzw. Absenkbewegung versetzt werden kann.

In vorteilhafter Weise ist jedes Seitenteil des mit 1 bezeichneten Druckelements mit einer horizontal angeordneten Leiste 46 verbunden, auf der Anschlagmittel 47 und 48 oder elektrische Endschalter angeordnet sind, die als Anschlaege dienen, um die Arbeitslage des Schlittens 31 und dessen Bewegungshub in horizontaler Richtung festzulegen. Somit kann mit Genauigkeit eine bestimmte Lage des Schlittens und damit der Anpressrolle 40 gegenueber dem Druckzylinder 8 oder 9, der fuer den Druckvorgang Verwendung findet, eingestellt werden.

Waehrend in Fig. 1 die Oeffnung 2 des Druckelementes 1 von zwei Zylinderaufnahmewagen 4 und 5 besetzt wird, kann der Fig. 3 entnommen werden, dass die Oeffnung 2 des Druckelementes nur von einem zweiten Druckzylinderaufnahmewagen 4 besetzt ist; der erste Druckzylinderaufnahmewagen 5 wurde bereits ausgefahren.

In dieser Lage drueckt die Anpressrolle 40 die Papierbahn 39 auf den Druckzylinder 8, und in den freien Raum 2 kann ein neuer Druckzylinderaufnahmewagen eingefahren werden, der bereits ausserhalb des Druckelements 1 fuer den nachfolgenden Druckvorgang vorbereitet wurde.

Der Fig. 3 kann entnommen werden, dass es moeglich ist, die Anpressrolle 40 sowohl mit einem Druckzylinder 8 in Wirkverbindung zu bringen, der groesseren Durchmesser aufweist, oder durch weiteres Absenken der Rolle 40 (wie gestrichelt dargestellt ist) kann diese auch in Arbeitskontakt mit einem Zylinder 8', der kleineren Durchmesser aufweist, gebracht werden.

Fig. 4 zeigt die erfindungsgemaesse Vorrichtung mit ihren wesentlichen Bauteilen im Laengsschnitt gemaess der Linie IV-IV der Fig. 2.

Es ist ein Seitenteil des Druckelementes 1 erkennbar. Im Inneren des Druckelements 1 ist der verfahrbare Schlitten 31 angeordnet, der unter Zuhilfenahme der Spindel 32 laengs der Parallelfuehrungen 30 verfahrbar ist. An der Oberseite nimmt der Wagen einen steuerbaren Motor 41 auf, der ueber einen Winkeltrieb 42 die Welle 43 in Drehbewegung versetzt.

Wie der Zeichnung zu entnehmen ist, zweigt vom Winkeltrieb 42 eine Verlaengerungsstange 49 ab, die geeignet ist, auch eine Spindel 43 anzutrieben, die am zweiten Seitenteil (nicht dargestellt), des Druckelementes 1 angeordnet ist.

Die Gewindespindel 43 steht durch ein Verbindungsstueck 44 mit einer Kolben-Zylindereinheit 45 in Wirkverbindung, und diese ist mit einem Auflager 36 verbunden, das verschiebbar in Vertikalrichtung zwischen zwei parallelen Fuehrungsleisten 34, 35 angeordnet ist.

Der Schlitten 36 nimmt drehbar gelagerte Rollen 37, 38 auf, die zur Fuehrung der Papierbahn 39 dienen, wobei die Papierbahn durch die Anpressrolle 40 gegen einen der zwei Druckzylinder 8 bzw. 9, die fuer die Fertigung im Einsatz stehen, angepresst wird.

Die Arbeitsweise der erfindungsgemaessen Vorrichtung ist folgende:
Bei in ein Druckelement 1 eingefahrenem Wagen 4 und 5 zur Aufnahme der Druckzylinder 8 und 9, befindet sich die Anpressrolle, z.B. ueber dem ersten Zylinder 9, der in diesem Moment den Arbeitszylinder darstellt. Die Anpressrolle 40 drueckt die sich in Bewegung befindliche Papierbahn 39 gegen den Druckzylinder 9. Der Druckzylinder 8 stellt einen Ersatzzylinder dar, der sich in Wartestellung befindet und fuer einen folgenden Druckvorgang vorbereitet wurde.

Sobald ein Produktionswechsel erfolgen soll, wird die Kolbenzylindereinheit 45 betaetigt und die Anpressrolle 40 vom darunterliegenden Druckzylinder 9 angehoben, wodurch sich die in Bewegung befindliche Papierbahn 39 vom Druckzylinder 9 abhebt. Die Papierbahn setzt ihre Bewegung staendig fort und, durch Betaetigen des Motors 41 und durch Einsatz des Winkeltriebes 42 sowie der Antriebsspindel 43, erfolgt ein Anheben des Schlittens mit der Anpressrolle 40, die in eine Position 40' verfahren wird, in der es moeglich wird, den Wagen 31 schnell entlang der Fuehrungen 30 durch Betaetigen der Kugelumlaufspindel 32 ueber den Motor 33 zu verfahren. Dies bis sich die Anpressrolle 40 genau ueber dem zweiten Druckzylinder 8 befindet, der in der Zwischenzeit auf Nenndrehzahl hochgefahren wurde, und dessen Farbwerk bereits fuer den folgenden Druckvorgang vorbereitet wurde. Die Rakeleinrichtung des Zylinders wurde bereits eingestellt und der Zylinder 8 wurde bereits in Drehbewegung versetzt. In dieser Stellung, die durch den zugeordneten Endanschlag 48, wie in Fig. 1 dargestellt ist, festgelegt wird, erfolgt ein erneutes Absenken des Schlittens 36 und der Anpressrolle 40, diese wird mit dem Zylinder 8 bzw. 8' des Wagens 9 in Wirkverbindung gebracht.

Somit kann nach kuerzester Zeit eine Wiederaufnahme des Druckvorganges erfolgen.

Im Anschluss daran ist es moeglich, den ersten Druckzylinderaufnahmewagen 5 aus dem Druckelement auszufahren, um in den freien Raum 2 einen neuen Druckzylinderaufnahmewagen einzufahren, der in Wartestellung verbleibt und fuer die Produktion einer folgenden Auflage zum Einsatz kommen wird.

Wird beabsichtigt, erneut den Drukvorgang auf eine neue Auflage einzustellen, so erfolgen die Anhebe-, Verfahr- und Absenkvorgaenge der Anpressrolle 40 in entgegengesetzter Weise wie im Vorangegangenen beschrieben.

## Patentansprüche

1. Druckelement (1), fuer eine Rotationsdruckmaschine, zur Aufnahme mehrerer Wagen (4, 5) fuer die Lagerung von Druckzylindern (8, 9), die in Arbeitslage angeordnet sind, wobei, die Anpressrolle (40), mit der die Papierbahn (39) gegen einen sich drehenden Druckzylinder (8, 9) gepresst wird, an jedem Ende von einem verfahrbaren Schlitten (36) aufgenommen wird und der Schlitten (36) einstellbar in einer senkrechten Ebene verfahrbar ist, **dadurch gekennzeichnet** dass der Schlitten (36) von einem Wagen (31) aufgenommen wird, der auf horizontalen Fuehrungen (30) verschiebbar und in seiner Lage einstellbar ist und die Fuehrungen (30) mit den Seitenteilen des Druckelementes (1) in Verbindung stehen.

2. Druckelement, fuer eine Rotationsdruckmaschine, nach Patentanspruch 1, **dadurch gekennzeichnet,** dass jedes Seitenteil des Druckelementes (1) mit horizontalen parallelen Fuehrungen (30) ausgeruestet ist, die einen Wagen (31) aufnehmen, der mit einer Antriebsspindel (32) verbunden ist, die ueber einen steuerbaren Motor (33) antreibbar ist.

3. Druckelement, fuer eine Rotationsdruckmaschine, nach Patentanspruch 1, **dadurch gekennzeichnet**, dass jeder Wagen (31) mit senkrecht angeordneten Fuehrungsleisten (34, 35) ausgeruestet ist, die eine Praezisionsfuehrung fuer einen Schlitten (36) bilden, der Rollen (37, 38) fuer die Fuehrung der Papierbahn (39) aufnimmt und dass zwischen den Fuehrungsrollen (37, 38) eine Anpressrolle (40) vorgesehen ist, die die Papierbahn (39) gegen den fuer den Druckvorgang eingesetzten Druckzylinder (8, 9) presst.

4. Druckelement, fuer eine Rotationsdruckmaschine, nach Patentanspruch 1, **dadurch gekennzeichnet,** dass der Wagen (31) einen steuerbaren Antriebsmotor (41) aufweist, der auf eine Gewindespindel (43) einwirkt, die mit dem Schlitten (36) wirkverbunden ist.

5. Druckelement, fuer eine Rotationsdruckmaschine, nach Patentanspruch 1, **dadurch gekennzeichnet,** dass die Antriebsspindel (43) unter Zwischenschaltung eines drehbaren Verbindungsstueckes (44) mit einer Kolben-Zylindereinheit (45) wirkverbunden ist, die mit dem Schlitten (36) wirkverbunden ist.

6. Druckelement, fuer eine Rotationsdruckmaschine, nach Patentanspruch 1, **dadurch gekennzeichnet,** dass jedes Seitenteil des Druckelementes (1) mit einer horizontal angeordneten Leiste (46) ausgeruestet ist, die in ihrer Lage einstellbare Anschlaege (47, 48) aufweist, die als Anschlaege fuer den Schlitten (36) dienen, um die genaue Arbeitslage des Druckzylinders (40) festzulegen.

7. Druckelement, fuer eine Rotationsdruckmaschine, nach Patentanspruch 1, **dadurch gekennzeichnet,** dass die Papierbahn (39) am Einlauf des Druckelementes (1) von einer Rolle (100) gefuehrt wird und der Fuehrungsrolle (100) eine schwenkbar gelagerte Taenzerrolle (101) zugeordnet ist.

## Claims

1. Printing element (1) for a rotary printing machine for receiving a plurality of carriages (4, 5) for the mounting of impression cylinders (8, 9) which are arranged in the working position, the pressure roller (40), by which the paper web (39) is pressed against a rotating impression cylinder (8, 9), being received at each end by a movable slide (36), and the slide (36) being movable adjustably in a vertical plane, characterized in that the slide (36) received by a carriage (31) which is displaceable on horizontal guides (30) and is adjustable in its position, and the guides (30) are connected to the side parts of the printing element (1).

2. Printing element for a rotary printing machine according to Patent Claim 1, characterized in that each side part of the printing element (1) is equipped with horizontal parallel guides (30) which receive a carriage (31) connected to a drive spindle (32) which can be driven via a controllable motor (33).

3. Printing element for a rotary printing machine according to Patent Claim 1, characterized in that each carriage (31) is equipped with vertically arranged guide strips (34, 35) which form a precision guide for a slide (36) which receives rollers (37, 38) for guiding the paper web (39), and in that between the guide rollers (37, 38) is provided a pressure roller (40) which presses the paper web (39) against the impression cylinder (8, 9) used for the printing operation.

4. Printing element for a rotary printing machine according to Patent Claim 1, characterized in that the carriage (31) has a controllable drive motor (41) acting on a threaded spindle (43) which is connected operatively to the slide (36).

5. Printing element for a rotary printing machine according to Patent Claim 1, characterized in that the drive spindle (43) is connected operatively, with a rotatable connection piece (44) interposed, to a piston/cylinder unit (45) which is connected operatively to the slide (36).

6. Printing element for a rotary printing machine according to Patent Claim 1, characterized in that each side part of the printing element (1) is equipped with a horizontally arranged strip (46) having stops (47, 48) of adjustable position which serve as stops for the slide (36), in order to fix the exact working position of the impression cylinder (40).

7. Printing element for a rotary printing machine according to Patent Claim 1, characterized in that the paper web (39) is guided by a roller (100) at the entrance of the printing element (1), and the guide roller (100) is assigned a pivotably mounted dancing roller (101).

## Revendications

1. Elément d'impression (1) pour une rotative à imprimer, pour la réception de plusieurs chariots (4, 5) pour le logement de cylindres d'impression (8, 9) qui sont arrangés dans leur position de travail, le rouleau de pression (40) par lequel la bande de papier (39) est pressée contre un cylindre d'impression tournant (8, 9), étant reçu à chaque extrémité par un coulisseau déplaçable (36) et le coulisseau (36) est déplaçable, de façon ajustable, dans un plan vertical, caractérisé en ce que le coulisseau (36) est reçu par un chariot (31) qui est mobile sur des guidages horizontaux (30) et est ajustable en position et que les guidages (30) sont en liaison avec des parties latérales de l'élément d'impression (1).

2. Elément d'impression pour une rotative à imprimer, selon la revendication 1, caractérisé en ce que chaque partie latérale de l'élément d'impression (1) est équipé de guidages parallèles horizontaux (30), qui reçoivent un chariot (31) qui est relié à une broche d'entraînement (32) susceptible d'être entraînée par l'intermédiaire d'un moteur pouvant être commandé (33).

3. Elément d'impression pour une rotative à imprimer selon la revendication 1, caractérisé en ce que chaque chariot (31) est équipé de baguettes de guidage (34, 35) disposées verticalement, qui constituent un guidage de précision pour un coulisseau (36) qui reçoit des rouleaux ou galets (38, 39) pour un guidage de la bande de papier (39), et qu'entre les rouleaux de guidage (37, 38) est prévu un rouleau d'application ou de pression (40) qui applique la bande de papier (39) contre le cylindre d'impression (8, 9) mis en place pour le processus d'impression.

4. Elément d'impression pour une rotative à imprimer selon la revendication 1, caractérisé en ce que le chariot (31) comprend un moteur d'entraînement (41) susceptible d'être commandé, qui agit sur une broche filetée (43) reliée opérativement au coulisseau (36).

5. Elément d'impression pour une rotative à imprimer selon la revendication 1, caractérisé en ce que la broche d'entraînement (43) est reliée opérativement à une unité à vérin à piston (45), par l'intermédiaire d'une pièce de liaison rotative (44), qui est opérativement reliée au coulisseau (36).

6. Elément d'impression pour une rotative à imprimer selon la revendication 1, caractérisé en ce que chaque partie latérale de l'élément d'impression (1) est pourvue d'une baguette (46) disposée horizontalement et qui comprend des butées (47, 48) réglables en position, qui servent de butées pour le coulisseau (36), pour déterminer la position de travail exacte du cylindre d'impression (40).

7. Elément d'impression pour une rotative à imprimer selon la revendication 1, caractérisé en ce que la bande de papier (39) est guidée à l'entrée de l'élément d'impression (1) par un rouleau (100) et qu'au rouleau (100) est associé un rouleau oscillant (101) monté pivotant.
